# EUROPÄISCHE PATENTSCHRIFT

(11) **EP 2 480 118 B1**
(45) Veröffentlichungstag und Bekanntmachung des Hinweises auf die Patenterteilung: **25.02.2015**
(21) Anmeldenummer: 10760924.0
(22) Anmeldetag: 22.09.2010
(51) Int. Cl.: A47L 15/22

(54) **GESCHIRRSPÜLMASCHINE**
DISHWASHER
LAVE-VAISSELLE

(30) Priorität: 24.09.2009 DE 102009042867
(43) Veröffentlichungstag der Anmeldung: 01.08.2012
(73) Patentinhaber: WINTERHALTER GASTRONOM GMBH, 88074 Meckenbeuren (DE)
(72) Erfinder: SINGER, Ralf, 88361 Altshausen (DE); ERD, Ludwig, 10559 Berlin (DE); THURN, Michael, 88326 Aulendorf (DE); LEHMANN, Bernd, 88477 Schwendi (DE)
(74) Vertreter: Appelt, Christian W.
(86) Internationale Anmeldenummer: PCT/EP2010/005808
(87) Internationale Veröffentlichungsnummer: WO 2011/035903

(56) Entgegenhaltungen:
- EP-A2- 1 674 028
- GB-A- 550 511
- US-A- 1 817 328

## Beschreibung

Die vorliegende Erfindung betrifft eine Geschirrspülmaschine, insbesondere eine gewerbliche Geschirrspülmaschine, die mindestens einen Wascharm aufweist, der mit einem fluiden Medium, in der Regel einer Wasch- oder Reinigungsflüssigkeit, beaufschlagt wird, wobei der Wascharm Abgabeelemente, beispielsweise Düsen, aufweist, die das fluide Medium auf das zu reinigende Geschirr abgeben. Ein solcher Wascharm ist beispielsweise aus der DE 10 2007 029 701 B4 bekannt.

Solche Wascharme werden durch die Rückstoßkraft des aus den Abgabeelementen bzw. Düsen des Wascharms austretenden fluiden Mediums angetrieben und in Rotation versetzt.

Aus der EP 1 674 028 A2 ist ferner eine Geschirrspülmaschine bekannt, die einen drehbaren Wascharm umfasst, der mittels eines Elektromotors, der ein veränderbares Magnetfeld erzeugt, angetrieben wird.

Aus der US 1,817,328 und der GB 550,511 sind weitere Geschirrspülmaschinen bekannt.

Es ist eine Aufgabe der vorliegenden Erfindung, eine Geschirrspülmaschine mit einem verbesserten Antrieb für einen solchen Wascharm zur Verfügung zu stellen.

Diese Aufgabe wird durch eine Geschirrspülmaschine gemäß Anspruch 1 gelöst, die Ansprüche 2 bis 9 betreffen besonders vorteilhafte Ausführungsformen der erfindungsgemäßen Geschirrspülmaschine nach Anspruch 1.

Gemäß der Erfindung wird mindestens ein Wascharm der Geschirrspülmaschine mittels eines magnetischen Antriebs in Rotation versetzt. Dies hat unter anderem den Vorteil, dass die Rotation des Wascharms, einschließlich der Steuerung der Geschwindigkeit der Rotation des Wascharmes, unabhängig von dem fluiden Medium, das aus dem Wascharm abgegeben wird, im Folgenden auch als Waschflüssigkeit bezeichnet, erreicht werden kann. Es ist damit möglich, sowohl die Menge, insbesondere den Fluß, also Menge/Zeit, der Waschflüssigkeit als auch den Druck und/oder die Richtung, mit der die Waschflüssigkeit von dem Wascharm abgegeben wird, unabhängig von der Rotationsgeschwindigkeit des Wascharmes einzustellen, was eine flexible und gezieltere Steuerung des Waschvorgangs und damit bessere Waschergebnisse ermöglicht. Dies ist insbesondere von Vorteil, wenn unterschiedliche Gegenstände, beispielsweise Geschirr, stark verschmutzte Töpfe oder Gläser, gespült werden müssen. Die erfindungsgemäße Geschirrspülmaschine ermöglicht daher eine individuelle Anpassung an die gewünschte Situation.

Darüber hinaus hat die erfindungsgemäße Geschirrspülmaschine den Vorteil, dass nicht ein Teil des Waschwassers für den Antrieb des Wascharms verwendet werden muss, da dies dazu führt, dass ein Teil der Waschflüssigkeit gar nicht für den Reinigungsvorgang genutzt werden kann. Die erfindungsgemäße Geschirrspülmaschine hat dadurch auch den Vorteil, dass insgesamt weniger Waschflüssigkeit verwendet werden muss, was besonders umweltschonend ist.

Darüber hinaus kann auch die Abstrahlrichtung der Abgabeelemente, bevorzugt Waschdüsen, frei gewählt werden, insbesondere können auch Abgaberichtungen vorgesehen werden, die Waschflüssigkeit in entgegengesetzte Richtungen abgeben, was bei einem System, bei dem der Wascharm durch die Abgabe der Waschflüssigkeit erst angetrieben wird, nicht möglich ist, da sich in solchen Fällen die Antriebskräfte bzw. die Impulse, die von dem abgegebenen Waschwasser auf den Wascharm übertragen werden, gegenseitig aufheben würden.

Auch die Anordnung und Abgaberichtung der Abgabeelemente bzw. Waschdüsen kann daher ausschließlich im Hinblick auf das zu erzielende Waschergebnis optimiert werden, was dazu führt, dass ein besseres Waschergebnis erzielt wird oder ein gewünschtes Waschergebnis in einer kürzeren Zeit erzielt wird, wodurch wiederum sowohl Energie als auch Waschflüssigkeit eingespart werden, was zu einer besonders ökonomischen Geschirrspülmaschine und einem ökonomischen Waschzyklus führt. Dies ist insbesondere bei gewerblichen Spülmaschinen, die häufig im Dauerbetrieb laufen, von großer Bedeutung.

Der erfindungsgemäße magnetische Antrieb der Wascharme ermöglicht ferner, dass der Antrieb an sich, beispielsweise ein Elektromotor, außerhalb des Flüssigkeitsbereichs, also insbesondere außerhalb eines Spülbereichs oder eines Spülraums, angeordnet werden kann, wobei der Wascharm berührungslos angetrieben werden kann, so dass keinerlei bewegliche Teile in den Flüssigkeitsbereich oder Spülbereich oder Spülraum geführt werden müssen, was wiederum Öffnungen in dem Flüssigkeitsbereich erfordern würde, die abgedichtet werden müssen, wobei solche Abdichtungen, insbesondere von beweglichen Teilen, sehr wartungsanfällig sind und gegebenenfalls zu Austritt von Flüssigkeiten und damit Beschädigungen führen können.

Die erfindungsgemäße Geschirrspülmaschine stellt daher einen Antrieb eines Wascharmes sicher, ohne zusätzliche Dichtungen vorsehen zu müssen, so dass keinerlei zusätzliche Dichtungsprobleme auftreten.

Unter einem "Wascharm" im Sinne dieser Erfindung ist eine Vorrichtung der Geschirrspülmaschine zu verstehen, mit der fluide Medien auf das zu reinigende Geschirr abgegeben werden können. Bei diesen Medien kann es sich beispielsweise um Wasser, im wesentlichen ohne Zusätze, oder um ein Spülmedium unterschiedlicher Art handeln. Auch andere fluide Medien sind denkbar.

Ein Wascharm kann so ausgebildet sein, dass er im wesentlichen nur ein bestimmtes Spülmedium abgibt, bei einer bevorzugten Ausführungsform ist er jedoch so ausgebildet, dass unterschiedliche Spülmedien abgegeben werden können.

Ausführungsformen der erfindungsgemäßen Geschirrspülmaschine können beispielsweise ein oder mehrere identisch ausgebildete Wascharme aufweisen, wobei die Geometrie der "Arme" ganz unterschiedlich sein kann. Es ist jedoch bei anderen Ausführungsformen möglich, dass unterschiedliche Wascharme vorgesehen sein können. Bei einer besonders bevorzugten Ausführungsform weist die Geschirrspülmaschine auch ein oder mehrere Wascharme auf, die Spülmedium abgeben, und zusätzlich ein oder mehrere Wascharme die eine Nachspülflüssigkeit abgeben, daher teilweise auch als "Nachspülarm" bezeichnet werden.

Im Sinne dieser Erfindung umfasst der Begriff "Wascharm" jedoch auch solche teilweise als Nachspülarm bezeichneten und andere, ähnliche Vorrichtungen, die dazu geeignet sind, ein fluides Medium abzugeben.

Die erfindungsgemäße Geschirrspülmaschine kann einen oder mehrere Wascharme umfassen, wobei mindestens ein Wascharm magnetisch angetrieben werden kann. Bei einer anderen Ausführungsform ist es auch möglich, mehrere oder sogar alle Wascharme magnetisch anzutreiben. Bei einer besonderen Ausführungsform ist es jedoch auch möglich, zusätzlich einen oder mehrere Wascharme vorzusehen, die keinen eigenen magnetischen Antrieb aufweisen, sondern konventionell durch das Ausstoßen der Waschflüssigkeit angetrieben werden.

Beispielsweise kann eine besonders vorteilhafte Ausführungsform einer Geschirrspülmaschine einen oder zwei magnetisch angetriebene Wascharme umfassen, die bevorzugt in einem Randbereich des Spülbereichs bzw. des Spülraums vorgesehen sind, während zusätzlich ein konventioneller Wascharm vorgesehen ist, der eher in einem Mittenbereich oder zentralen Bereich des Spülbereichs bzw. Spülraums angeordnet ist.

Dies hat den Vorteil, dass die magnetisch angetriebenen Wascharme in der Nähe der Begrenzungen des Spülbereichs angeordnet sind, so dass die Abstände der einzelnen wirksamen Elemente zueinander, insbesondere der vorgesehenen magnetischen Elemente, Permanentmagneten oder Spulen etc., gering gehalten werden kann, so dass nur geringe magnetische Felder oder Feldstärken erzeugt werden brauchen.

Bei einer anderen besonders bevorzugten Ausführungsform einer Geschirrspülmaschine ist mindestens ein rotierender Wascharm bevorzugt in einem Mittenbereich angeordnet, während zwei starre Wascharme bevorzugt links und rechts außen des Spülraums angeordnet sind, um insbesondere ein im wesentlichen rechteckige Grundfläche abzudecken.

Bei einer besonders bevorzugten Ausführungsform einer Geschirrspülmaschine ist mindestens ein Wascharm und/oder ein Antriebselement des mindestens einen Wascharms mit mindestens einem magnetischen Element, insbesondere einem Permanentmagneten, versehen, der in einem Feuchtigkeitsbereich liegt, wobei die Antriebsvorrichtung einen drehbar angetriebenen Läufer umfasst, auf dem mindestens ein magnetisches Element, insbesondere ein Permanentmagnet, angeordnet ist, der sich in einem Trockenbereich befindet. Dies hat insbesondere den Vorteil, dass zusätzliche Dichtmaßnahmen bzw. Dichtelemente nicht erforderlich sind.

Erfindungsgemäß ist mindestens ein Wascharm und/oder mindestens ein Antriebselement des Wascharms mit mindestens einem magnetischen Element versehen. Bei dem Antriebselement des Wascharms kann es sich insbesondere um eine Welle des Wascharmes handeln, es ist jedoch auch möglich, dass ein anderes Antriebselement, beispielsweise eine weitere Motorwelle vorgesehen ist, die mit einem magnetischen Element versehen ist, deren Bewegung, insbesondere Rotation, mittels einer Getriebevorrichtung auf die Welle des Wascharms oder den Wascharm selbst übertragen wird.

Die Geschirrspülmaschine umfasst ferner eine Antriebsvorrichtung, die ein sich änderndes Magnetfeld erzeugen kann, das auf mindestens ein magnetisches Element, das an mindestens einem Wascharm und/oder an einem Antriebselement des Wascharms vorgesehen ist, wirkt, und damit den Wascharm antreibt.

Diese Antriebsvorrichtung außerhalb des Flüssigkeitsbereichs oder des Spülbereichs oder des Spülraums der Geschirrspülmaschine angeordnet, so dass für diese Art der Vorrichtung auch keine zusätzlichen Dichtmaßnahmen bzw. Dichtelemente erforderlich sind.

Das mindestens eine magnetische Element ist als Permanentmagnet ausgebildet, der bevorzugt an dem Wascharm und/oder an einem Antriebselement, insbesondere an einer Welle oder Achse des Wascharms angeordnet ist. Bei einer bevorzugten Ausführungsform sind mehrere Permanentmagnete vorgesehen, insbesondere 2, 3 oder 4 Permanentmagnete, die bevorzugt in Umfangsrichtung der Welle oder Achse bzw. in einer Rotationsebene mit gleichmäßigen Winkelabständen angeordnet sind. Bei einer besonders bevorzugten Ausführungsform sind insgesamt 4 Permanentmagnete vorgesehen, die jeweils mit einem Abstand von 90° zueinander angeordnet sind.

Dies hat den Vorteil, dass eine gleichmäßig wirkende Antriebskraft übertragen werden kann. Insbesondere das Vorsehen mehrerer magnetischer Elemente ermöglicht auch, dass die Kraft, die mittels eines der Elemente auf den Wascharm übertragen werden muss, gering gehalten werden kann, so dass auch geringe magnetische Felder oder Feldstärken ausreichen.

Auch die Antriebsvorrichtung umfasst mindestens einen Permanentmagneten, der beweglich angeordnet ist. Bei einer bevorzugten Ausführungsform sind auch bei der Antriebsvorrichtung mehrere Permanentmagnete vorgesehen, insbesondere 2, 3 oder 4 Permanentmagnete, wobei bevorzugt die Anzahl der Permanentmagnete an der Welle bzw. an einem Antriebselement der Welle des Wascharms oder an dem Wascharm selbst mit der Anzahl der Permanentmagnete an der Antriebsvorrichtung identisch sind.

Die Permanentmagnete der Antriebsvorrichtung sind auf einem Läufer angeordnet, der rotiert werden kann, wobei die Permanentmagnete bevorzugt in einer Rotationsebene mit gleichmäßigen Winkelabständen voneinander angeordnet sind, beispielsweise 4 Permanentmagnete mit einem 90° Winkel-Abstand.

Ein solcher Läufer kann beispielsweise mit einem Zahnkranz versehen sein, der mittels einer Schnecke, die wiederum von einem Elektromotor angetrieben wird, in Rotation versetzt werden kann.

Die Permanentmagnete der Antriebsvorrichtung sind dabei bevorzugt so angeordnet, dass sie in der Nähe der Permanentmagnete des Wascharms und/oder des Antriebselements des Wascharms, beispielsweise der Welle oder der Achse des Wascharms, liegen, bevorzugt lediglich getrennt durch einen Abschluss oder eine Wand des Spülbereichs bzw. Spülraums, so dass eine anziehende und/oder eine abstoßende Kraft zwischen dem oder den Permanentmagneten der Antriebsvorrichtung und dem oder den Permanentmagneten des Wascharms und/oder des Antriebselements des Wascharms dafür sorgen, dass eine Bewegung, insbesondere eine Drehung, der Permanentmagnete der Antriebsvorrichtung berührungslos auf den Wascharm übertragen wird.

Der Läufer ist bevorzugt kreis- oder ringförmig ausgebildet, wobei er bei einer bevorzugten Ausführungsform beispielsweise um einen im wesentlichen zylinderförmigen Teilbereich des Spülraums oder Spülbereichs herum angeordnet ist, in dem eine Welle oder Achse des Wascharms angeordnet ist, wobei in diesem Bereich auch die Permanentmagnete angeordnet ist, so dass eine effektive Kopplung der Permanentmagnete und ein geringer Abstand der Permanentmagnete zueinander sichergestellt ist.

Bei einer anderen bevorzugten Ausführungsformen ist mindestens ein Permanentmagnet an einer Motorwelle angeordnet, wobei der Permanentmagnet durch das von der Antriebsvorrichtung der Geschirrspülmaschine erzeugte Magnetfeld angetrieben wird, wodurch die Motorwelle in Rotation versetzt wird. Diese Rotation wird über eine entsprechende Getriebevorrichtung, bevorzugt eine Schnecke und ein Schneckenrad, auf eine Welle oder Achse des Wascharms übertragen. Bei dieser Ausführungsform ist eine solche Getriebevorrichtung bevorzugt im Flüssigkeitsbereich angeordnet, es ist jedoch auch möglich, diese außerhalb des Flüssigkeitsbereichs oder Spülbereichs anzuordnen.

Auch bei dieser Ausführungsform ist es möglich, dass die Antriebsvorrichtung der Geschirrspülmaschine mindestens einen Permanentmagneten umfasst, der in Rotation oder Bewegung versetzt wird, und/oder mindestens eine Spulenvorrichtung umfasst, die ein Magnetfeld, wie oben beschrieben, erzeugt.

Bei einer bevorzugten Ausführungsform besteht eine Welle oder eine Achse eines Wascharms selbst zumindest teilweise aus magnetischem Material, insbesondere sind bestimmte Teile der Welle oder Achse als Permanentmagnet ausgebildet. Dies hat den Vorteil, dass eine Welle oder eine Achse eines Dreharms mit geringen, räumlichen Dimensionen realisiert sein kann, so dass beispielsweise der oben beschriebene zylinderförmige Teilbereich des Spülraums zum einen relativ geringe Dimensionen aufweisen kann, zum anderen geringe Abstände der magnetischen Elemente bzw. der Permanentmagnete der Welle oder der Achse des Wascharms zu den außen angeordneten Permanentmagneten oder Spulenvorrichtungen realisiert werden kann.

Bei einer anderen Ausführungsform ist der mindestens eine Permanentmagnet am Wascharm selbst vorgesehen, wobei bei einer besonderen Ausführungsform dieses magnetische Element insbesondere im Außenbereich des Wascharms vorgesehen ist. Dadurch wird ermöglicht, dass die magnetischen Kräfte in einem radial außenliegenden Bereich des Wascharms angreifen, wodurch bei geringeren Kräften größere Drehmomente erzeugt werden können.

Der Wascharm selbst ist bevorzugt mit zwei Flügeln oder Blättern ausgebildet, an deren Ende jeweils mindestens ein Permanentmagnet vorgesehen ist. Bei einer anderen Ausführungsform ist es jedoch auch möglich, dass der Wascharm mehrere Flügel bzw. Blätter aufweist, insbesondere kann ein 3-Blatt-Wascharm vorgesehen sein, also im wesentlichen in der Form eines Sterns.

Diese und weitere Merkmale und Vorteile der Erfindung werden anhand der nachfolgenden Zeichnungen noch deutlicher, die Teile besonderer Ausführungsformen einer erfindungsgemäßen Geschirrspülmaschine zeigen:
- Fig. 1: zeigt schematisch Teile eines magnetischen Antriebssystems einer ersten Ausführungsform einer erfindungsgemäßen Geschirrspülmaschine; und
- Fig. 2: zeigt schematisch Teile eines magnetischen Antriebssystems einer weiteren Ausführungsform einer erfindungsgemäßen Geschirrspülmaschine;

Figur 1 zeigt schematisch Teile einer ersten Ausführungsform eines Antriebssystems einer erfindungsgemäßen Geschirrspülmaschine. Ein nicht gezeigter, drehbarer Wascharm, der sich im wesentlichen parallel zur Ebene der Zeichnung erstreckt, umfasst eine Achse oder Welle 120. Der Wascharm dreht sich um die Welle 120, die Rotationsachse ist mit dem Bezugszeichen 122 versehen.

Wie in Fig. 1 deutlich ersichtlich, sind um den Umfang der Achse oder Welle 120 des Dreharms vier Permanentmagnete 140 angeordnet, die im wesentlichen auf einer Ebene und mit einem Winkelabstand von 90° angeordnet sind. Diese Permanentmagnete 140 sind fest mit der Welle 120 und damit mit dem Wascharm verbunden. Die Achse oder die Welle 120 des Wascharms und die Permanentmagnete 140 befinden sich in einem im wesentlichen zylinderförmigen Teilbereich 520 eines Spülbereichs oder eines Spülraums bzw. dieser Teilbereich 520 ist mit dem Spülraum bzw. Spülbereich verbunden. Der Teilbereich 520 liegt daher bei dieser Ausführungsform im Feuchtigkeitsbereich.

Dieser Teilbereich 520 ist über eine im wesentlichen als Hülse ausgebildete Wandung 420 von einem Außenbereich oder Trockenbereich getrennt.

In diesem Außenbereich befindet sich ein Läufer 220, auf dem vier Permanentmagnete 240 angeordnet sind, wobei die Permanentmagnete 240 in einer Ebene und ebenfalls mit einem gleichmäßigen Winkelabstand von 90° zueinander angeordnet sind.

Der Läufer 220 ist mit einem Zahnkranz 222 versehen, wobei dieser Läufer 220 mittels des Zahnkranzes 222 über eine Schnecke 260 und eine Motorwelle 270 von einem Elektromotor 280 angetrieben wird, so dass der Läufer 220 mit den Permanentmagneten 240 rotiert werden kann, wobei diese Rotation ebenfalls um die Rotationsachse 122 erfolgt.

Aufgrund der Anziehungskräfte, die zwischen den Permanentmagneten 240 auf dem Läufer 220 und den Permanentmagneten 140, die mit dem Wascharm verbunden sind, wirken, folgt der Wascharm bzw. die Achse oder Welle 120 des Wascharms der Drehbewegung des Läufers 220, so dass der Wascharm in der Geschirrspülmaschine gedreht wird.

Geschwindigkeit und Richtung der Drehung können über eine Steuerung des Elektromotors beliebig und unabhängig von der Abgabe eines fluiden Mediums aus dem Wascharm gesteuert werden.

Für die Permanentmagnete 140 und 240 hat sich insbesondere der Neodym-Magnet (N38SH) als vorteilhaft herausgestellt. Eine andere Alternative sind Samarium-Cobalt-Magnete.

Fig. 2 zeigt eine Modifikation der in Fig. 1 gezeigten Ausführungsform, so dass insbesondere auf die Beschreibung zu Fig. 1 verwiesen wird.

Bei der in Fig. 2 gezeigten Ausführungsformen sind bei der Antriebsvorrichtung auf einem Läufer 220 insgesamt vier Paare von Permanentmagneten 248, 249 vorgesehen, wobei in Fig. 2 auch die Polung der Permanentmagneten angegeben ist.

Wie in Fig. 2 ersichtlich, sind die Paare der Permanentmagnete 248, 249 um einen Winkel von 16° gegenüber einer gemeinsamen Mittelachse versetzt angeordnet, bevorzugt ist ein Winkelversatz von 5° bis 25°, insbesondere bevorzugt von 10° bis 20°.

Auch bei dieser Ausführungsform bietet sich für die Permanentmagnete insbesondere der Einsatz eines Neodym-Magneten (N38SH) an.

## Patentansprüche

1. Geschirrspülmaschine mit einem oder mehreren Spülbereichen, in dem mindestens ein Wascharm (40) angeordnet ist, der Abgabeelemente zur Abgabe einer Waschflüssigkeit auf zu reinigendes Geschirr umfasst, wobei der mindestens eine Wascharm (40) drehbar ausgebildet ist, wobei die Geschirrspülmaschine eine Antriebsvorrichtung zum Antreiben des drehbaren Wascharms aufweist, wobei die Antriebsvorrichtung mindestens eine Vorrichtung (220, 240; 252; 246; 248, 249) zum Erzeugen eines veränderbaren Magnetfelds zum Antrieb mindestens eines drehbaren Wascharms umfasst,
**dadurch gekennzeichnet, dass** mindestens ein Wascharm (40) und/oder ein Antriebselement (100, 120) des mindestens einen Wascharms (40) mit mindestens einem Permanentmagneten (140, 142, 144) versehen ist, der in einem Feuchtigkeitsbereich liegt, und
die Antriebsvorrichtung einen drehbar angetriebenen Läufer (220) umfasst, auf dem mindestens ein Permanentmagnet (240) angeordnet ist, der sich in einem Trockenbereich befindet.

2. Geschirrspülmaschine nach einem der vorhergehenden Ansprüche, **dadurch gekennzeichnet, dass** mindestens ein Permanentmagnet an einer Motorwelle angeordnet ist, deren Rotation über eine Schnecke an ein Schneckenrad, das mit einer Welle eines Dreharms verbunden ist, übertragen wird.

3. Geschirrspülmaschine nach einem der vorhergehenden Ansprüche, **dadurch gekennzeichnet, dass** eine Welle des Wascharms (40) zumindest teilweise aus einem magnetischen Material besteht.

4. Geschirrspülmaschine nach einem der vorhergehenden Ansprüche, **dadurch gekennzeichnet, dass** der mindestens eine Permanentmagnet am Wascharm (40) angeordnet ist.

5. Geschirrspülmaschine nach Anspruch 4, **dadurch gekennzeichnet, dass** an jedem äußeren Ende eines Wascharms (40) mindestens ein Permanentmagnet angeordnet ist.

6. Geschirrspülmaschine nach einem der vorhergehenden Ansprüche, **dadurch gekennzeichnet, dass** 4 Permanentmagnete (140) um den Umfang einer Achse oder Welle (120) des Wascharms (40) angeordnet sind.

7. Geschirrspülmaschine nach einem der vorhergehenden Ansprüche, **dadurch gekennzeichnet, dass** 4 Permanentmagneten (240) auf dem Läufer (220) angeordnet sind.

8. Geschirrspülmaschine nach einem der Ansprüche 1 bis 6, **dadurch gekennzeichnet, dass** 4 Paare von Permanentmagneten (248, 249) auf dem Läufer (220) angeordnet sind.

9. Geschirrspülmaschine nach Anspruch 8, **dadurch gekennzeichnet, dass** die Paare der Permanentmagneten (248, 249) jeweils um einen Winkel von 5° bis 25°, bevorzugt von 10° bis 20°, gegenüber einer gemeinsamen Mittelachse versetzt angeordnet sind.

## Claims

1. A dishwasher having one or more washing regions, in which at least one washing arm (40) is arranged, which comprises output elements for outputting a washing liquid onto crockery to be cleaned, the at least one washing arm (40) being rotatable, the dishwasher having a drive device for driving the rotatable washing arm, the drive device comprising at least one device (220, 240; 252; 246; 248, 249) for generating a variable magnetic field for driving at least one rotatable washing arm,
**characterised in that** at least one washing arm (40) and/or a drive element (100, 120) of the at least one washing arm (40) is provided with at least one permanent magnet (140, 142, 144), which lies within a wet region, and
the drive device comprises a rotatably driven rotor (220), on which at least one permanent magnet (240) is arranged, which is situated within a dry region.

2. The dishwasher according to any one of the preceding claims, **characterised in that** at least one permanent magnet is arranged on a motor shaft, the rotation of which is transmitted via a worm to a worm gear, which is connected to a shaft of a rotation arm.

3. The dishwasher according to any one of the preceding claims, **characterised in that** a shaft of the washing arm (40) consists at least partially of a magnetic material.

4. The dishwasher according to any one of the preceding claims, **characterised in that** the at least one permanent magnet is arranged on the washing arm (40).

5. The dishwasher according to claim 4, **characterised in that** at least one permanent magnet is arranged on each outer end of a washing arm (40).

6. The dishwasher according to any one of the preceding claims, **characterised in that** 4 permanent magnets (140) are arranged around the circumference of an axle or shaft (120) of the washing arm (40).

7. The dishwasher according to any one of the preceding claims, **characterised in that** 4 permanent magnets (240) are arranged on the rotor (220).

8. The dishwasher according to any one of claims 1 to 6, **characterised in that** 4 pairs of permanent magnets (248, 249) are arranged on the rotor (220).

9. The dishwasher according to claim 8, **characterised in that** the pairs of the permanent magnets (248, 249) are each arranged offset by an angle of 5° to 25°, preferably 10° to 20°, in relation to a common centre axis.

## Revendications

1. Lave-vaisselle comprend une ou plusieurs zones de nettoyage, dans lesquelles est agencé au moins un bras de lavage (40) qui comprend des éléments de distribution destinés à distribuer un liquide de lavage sur la vaisselle devant être lavée, étant entendu que l'au moins un bras de lavage (40) est conçu de façon rotative, étant entendu que le lave-vaisselle présente un dispositif d'entraînement destiné à entraîner le bras de lavage rotatif, étant entendu que le dispositif d'entraînement comprend au moins un dispositif (220, 240 ; 252 ; 246 ; 248, 249) destiné à produire un champ magnétique variable aux fins de l'entraînement de l'au moins un bras de lavage rotatif,
**caractérisé en ce que** l'au moins un bras de lavage (40) et/ou un élément d'entraînement (100, 120) de l'au moins un bras de lavage (40) est pourvu d'au moins un aimant permanent (140, 142, 144) qui se situe dans une zone humide, et
**en ce que** le dispositif d'entraînement comprend un rotor entraîné en rotation (220) sur lequel est agencé au moins un aimant permanent (240) qui se situe dans une zone sèche.

2. Lave-vaisselle selon la revendication précédente, **caractérisé en ce qu'**au moins un aimant permanent est agencé sur un arbre de moteur dont la rotation est transmise par le biais d'une vis sans fin à une roue creuse qui est reliée à un arbre d'un bras rotatif.

3. Lave-vaisselle selon l'une des revendications précédentes, **caractérisé en ce qu'**un arbre du bras de lavage (40) est constitué au moins partiellement d'un matériau magnétique.

4. Lave-vaisselle selon l'une des revendications précédentes, **caractérisé en ce que** l'au moins un aimant permanent est agencé sur le bras de lavage (40).

5. Lave-vaisselle selon la revendication 4, **caractérisé en ce qu'**au moins un aimant permanent est agencé au niveau de chaque extrémité extérieure d'un bras de lavage (40).

6. Lave-vaisselle selon l'une des revendications précédentes, **caractérisé en ce que** quatre aimants permanents (140) sont agencés sur la périphérie d'un axe ou d'un arbre (120) du bras de lavage (40).

7. Lave-vaisselle selon l'une des revendications précédentes, **caractérisé en ce que** quatre aimants permanents (240) sont agencés sur le rotor (220).

8. Lave-vaisselle selon l'une des revendications 1 à 6, **caractérisé en ce que** quatre paires d'aimants permanents (248, 249) sont agencées sur le rotor (220).

9. Lave-vaisselle selon la revendication 8, **caractérisé en ce que** les paires d'aimants permanents (248, 249) sont à chaque fois agencées en décalage d'un angle de 5° à 25°, et de préférence de 10° à 20°, par rapport à un axe médian commun.
